# EUROPÄISCHE PATENTSCHRIFT

(11) **EP 1 481 143 B1**
(45) Veröffentlichungstag und Bekanntmachung des Hinweises auf die Patenterteilung: **06.10.2010**
(21) Anmeldenummer: 02781237.9
(22) Anmeldetag: 11.10.2002
(51) Int. Cl.: E05D 5/02

(54) **BEFESTIGUNGSVORRICHTUNG**
FIXING DEVICE
DISPOSITIF DE FIXATION

(30) Priorität: 12.10.2001 DE 10150193
(43) Veröffentlichungstag der Anmeldung: 01.12.2004
(73) Patentinhaber: Dorma GmbH + Co. KG, 58256 Ennepetal (DE)
(72) Erfinder: BLÖBAUM, Ernst, Udo, 33818 Leopoldshöhe (DE)
(86) Internationale Anmeldenummer: PCT/EP2002/011384
(87) Internationale Veröffentlichungsnummer: WO 2003/033848

(56) Entgegenhaltungen:
- WO-A-98/59138
- DE-U- 29 919 333

## Beschreibung

Die Erfindung betrifft eine Befestigungsvorrichtung für flächige Materialien, worunter insbesondere Glasscheiben zu verstehen sind, die an Profilen, Haltewinkeln, beweglichen Bändern oder Scharnieren oder Beschlagteilen usw. kraftschlüssig befestigt werden. Dabei weisen die flächigen Materialien eine Durchgangsbohrung mit einer Senkung auf, in die eine Befestigungsschraube eingesetzt wird, um z. B. eine Glasscheibe zu befestigen. Dabei werden derartige Befestigungsvorrichtungen, insbesondere für Trennwände aus Glas und/oder Duschabtrennungen, verwendet.

Eine derartige Befestigungsmöglichkeit ist dem deutschen Gebrauchsmuster DE 75 16 780 U1 zu entnehmen. Innerhalb einer Glasscheibe eines feststehenden Seitenteiles ist eine Senkbohrung vorhanden, in die eine Verbindungsschraube eingreift. Über die Verbindungsschraube wird auf der gegenüberliegenden Glasoberfläche ein Beschlagteil befestigt. Durch die versenkte Schraube steht auf der dem Beschlag gegenüberliegenden Glasoberfläche kein Beschlagteil bzw. kein Befestigungsteil vor, so dass eine gute Reinigungsmöglichkeit der Glasoberfläche gegeben ist. Darüber hinaus kann auch das bewegliche Seitenteil der Dusche näher an das feststehende Seitenteil herangesetzt werden, was gleichzeitig durch die geringere Distanzierung eine bessere Abdichtmöglichkeit gegen Spritz- und Schwallwasser bietet. Der Nachteil dieser Befestigung liegt jedoch darin, dass aufgrund der am Bau vorhandenen Toleranzen ein Toleranzausgleich des feststehenden Seitenteiles zu dem Beschlag nicht möglich ist.

In der DE 299 19 333 U1 wird ein Halter für die winklige Anordnung von Glasplatten offenbart, bei denen die Glasplatten mittels Punkthalter mit den Haltearmen verbunden sind. Die Punkthalter greifen dabei in konische Bohrungen ein, die in die Glasplatten eingearbeitet sind. Ein Spiel zwischen einem Einsatzstück und einer Befestigungsschraube erlaubt eine Justage der Glasplatte gegenüber dem Punkthalter.

Die WO 98/59138 zeigt ein Scharnier für Blechschranktüren, bei denen die Befestigung der Scharnierteile an den dünnen Blechschranktüren mittels Schrauben über Einsätze erfolgt.

Die Aufgabe der Erfindung besteht darin, eine Befestigungsvorrichtung für flächige Materialien, insbesondere Glasscheiben, zu schaffen, die preisgünstig herzustellen, leicht montierbar und dabei auch justierbar ist und eine gute Reinigungsmöglichkeit der Oberflächen, z. B. Glasscheiben, zulässt.

Die Aufgabe wird durch die kennzeichnenden Merkmale des Patentanspruches 1 in Verbindung mit den Oberbegriffsmerkmalen gelöst. Die Unteransprüche geben dabei eine weitere Ausgestaltung des erfindungsgemäßen Gedankens wieder.

Erfindungsgemäß ist innerhalb eines Einsatzstückes, welches ebenfalls in einer Senkbohrung innerhalb der Glasscheibe eintaucht, eine stufenförmige Durchgangsbohrung vorhanden. In diesem Falle wird auf die Verwendung einer Befestigungsschraube als Zylinderkopfschraube verzichtet und eine Senkkopfschraube zur Befestigung verwendet. Dabei wird der Kopf der Senkkopfschraube innerhalb eines Zwischenstückes eingebettet, das eine Durchgangsbohrung mit einer Senkung entsprechend dem Neigungsgrad des Kopfes der Senkkopfschraube aufweist. Das Zwischenstück hat eine äußere glatte Kontur und liegt innerhalb der stufenförmigen Durchgangsbohrung an. Zwischen der äußeren Kontur des Zwischenstückes, die zylinderförmig ausgeführt ist, und der stufenförmigen Durchgangsbohrung besteht ebenfalls ein Spiel, das so groß ist, dass eine Justage der Glasscheibe vor der kraftschlüssigen Befestigung möglich wird.

In einer weiteren Ausführungsart kann statt der Senkbohrung innerhalb der Glasscheibe eine stufenförmige Durchgangsbohrung mit unterschiedlichen Durchmessern eingebracht werden. Hier werden dann entsprechende Einsatzstücke, die eine entsprechende komplementäre Form zu der Stufenbohrung aufweisen, eingesetzt.

Derartige Einsatzstücke und auch das vorbeschriebene Zwischenstück können z. B. aus Kunststoff, Aluminium, Messing oder Edelstahl hergestellt sein. Um eine designmäßige Anpassung zu den anderen Beschlagteilen zu ermöglichen, kann eine Verchromung bzw. Lackierung der Einsatzstücke bzw. des Zwischenstückes durchgeführt werden.

Damit eine glatte Oberfläche ohne Vertiefungen gegenüber der Glasscheibenoberfläche vorhanden ist, ist es möglich, die Einsatzstücke mit einem Verschluss zu verschließen. Dabei hat es sich als vorteilhaft erwiesen, dass als Verschluss eine dünne Scheibe verwendet wird, die bündig mit der Glasoberfläche abschließt.

Die Erfindung wird anhand von verschiedenen schematisch in den Zeichnungen ausgeführten Ausführungsbeispielen näher erläutert.

Es zeigt:
- Figur 1:: Eine perspektivische Anordnung einer ersten Befestigungs- vorrichtung nach dem Stand der Technik.
- Figur 2:: Eine Befestigungsvorrichtung gemäß Figur 1 in einer zu- sammengebauten Schnittdarstellung.
- Figur 3:: Eine perspektivische Darstellung der erfindungsgemäßen Ausführungsform einer Befestigungsvorrichtung.
- Figur 4:: Wie Figur 3, jedoch in einer Schnittdarstellung.
- Figur 5:: Eine weitere Variante einer Befestigungsvorrichtung in einer Schnittdarstellung.

Bei den nachfolgenden Erläuterungen wird stets davon ausgegangen, dass als flächiges Material eine Glasscheibe 16 zur Anwendung kommt. Es versteht sich jedoch, dass neben einer Glasscheibe auch alle anderen flächigen Materialien wie Kunststoff, Holz oder Metall mit der erfindungsgemäßen Befestigungsvorrichtung justierbar befestigt werden können.

In der Figur 1 ist in einer perspektivischen Explosionsdarstellung ein erstes Ausführungsbeispiel nach dem Stand der Technik einer Befestigungsvorrichtung dargestellt worden. Auf die Darstellung einer Glasscheibe 16 ist verzichtet worden. Innerhalb der nicht dargestellten Bohrung, die als Senkbohrung ausgeführt ist, ist ein erstes Teil 1 eines Einsatzstückes 5 einsetzbar, das einen zylindrischen Teil 11 aufweist, an den sich ein konischer nicht näher bezeichneter Teil anschließt. Innerhalb des zylindrischen Teiles 11 befindet sich eine Durchgangsbohrung 14. An den zylindrischen Teil 11 schließt sich der konische Teil mit einer Senkbohrung 25 an. Innerhalb der Senkbohrung 25 wird das zweite Teil, das mit 2 bezeichnet ist, eingesetzt. Auch das Teil 2 weist eine zylindrische Bohrung 15 auf, die innerhalb eines zylindrischen Bereiches, der nicht näher bezeichnet ist, vorhanden ist. Dieser zylindrische Teil 2 greift in den zylindrischen Teil 11, zumindest teilweise, der Durchgangsbohrung 14 ein. Im Übrigen ist die äußere Form des zweiten Teiles 2 als komplementäre Form zu der Senkbohrung 25 zu sehen. Innerhalb des Teiles 2 befindet sich eine Anlagefläche 13, an die eine Zylinderkopfschraube 3 mit einer Anlagefläche 7 zur Anlage kommt. Gleichzeitig kann das Teil 2 mit der darin befindlichen Zylinderkopfschraube 3 durch eine Scheibe (Verschluss) verschlossen werden.

Der zusammengebaute Teil der Befestigungsvorrichtung ist der Figur 2 zu entnehmen. Das erste Teil 1, welches mit dem zweiten Teil 2 das Einsatzstück 5 wiedergibt, steckt innerhalb der nicht dargestellten Glasscheibe sowohl mit dem zylindrischen Teil 11 und dem konischen Teil 12. Wie der Figur 2 deutlich zu entnehmen ist, weist die Zylinderkopfschraube 3 einen Gewindeschaft 6 auf, der zur Befestigung an einer Unterkonstruktion, einem Profil, einem Haltewinkel am beweglichen Band oder Beschlagteilen eingeschraubt werden kann. Des Weiteren besteht die Zylinderkopfschraube 3 aus einem Zylinderkopf 27, in dem sich ein Werkzeugansatz 10, z. B. in Form eines Innensechskantes, befindet. Aufgrund der Darstellung der Figur 2 wird deutlich, dass zwischen dem Gewindeschaft 6 und der Durchgangsbohrung 15 innerhalb des zweiten Teiles 2 allseitig ein Spiel 8 vorhanden ist. Ein gleich großes Spiel 9 ist im Bereich des Zylinderkopfes 27 vorhanden. Somit kann nach Einsatz des Einsatzstückes 5 die Zylinderkopfschraube 3 eine Relativbewegung aufgrund der Spiele 8 und 9 gegenüber der Unterkonstruktion bzw. dem Beschlagteil und der Glasscheibe 16 ausführen. Verschlossen wird die Befestigungsvorrichtung durch die Scheibe 4.

Ein erfindungsgemäßes Ausführungsbeispiel einer Befestigungsvorrichtung, bei der im Gegensatz zu dem ersten Ausführungsbeispiel eine Senkkopfschraube 17 zum Einsatz kommt, zeigt die Figur 3. In das erste Teil 1 wird wiederum das zweite Teil 2 eingesetzt, das jedoch in diesem Falle so ausgebildet ist, dass es ein Zwischenstück 20, das aus einem zylinderförmigen Teil mit einer Senkung besteht, aufnehmen kann. Innerhalb der Senkung kann der Kopf einer Senkkopfschraube aufgenommen werden. Das Zwischenstück 20 hat zu dem zweiten Teil 2 ein seitliches Spiel 9, wobei der Gewindeschaft der Senkkopfschraube 17 ebenfalls ein Spiel 8 gegenüber einer Durchgangsbohrung innerhalb des Einsatzstückes 21 aufweist. Verschlossen wird auch hier die Befestigungsvorrichtung durch eine Scheibe 4.

In einem weiteren Ausführungsbeispiel, das die Figur 4 wiedergibt, ist eine Modifizierung gegenüber der Figur 3 darin zu sehen, dass statt der Teile 1 und 2 nur ein Einsatzstück 21 verwendet wird. Dieses Einsatzstück 21 hat einen zylindrischen Ansatz, der in den zylindrischen Teil 18 einer Durchgangsbohrung innerhalb der Glasscheibe 16 eintaucht, wobei ein konischer Bereich des Einsatzstückes 21 sich an eine der zylindrischen Bohrungen 18 anschließenden Senkung 19 anschmiegt. Innerhalb des Einsatzstückes 21 ist ebenfalls wie in der Figur 3 ein Einsatzstück 20 eingesetzt, das an einer Anlagefläche innerhalb des Einsatzstückes 21 zur Anlage kommt. Gegenüber dem Schaft der Senkkopfschraube 17 ist ebenfalls ein Spiel 8 vorhanden, wobei der Kopf der Senkkopfschraube 17 sich innerhalb des konischen Verlaufes der Bohrung innerhalb des Zwischenstückes 20 einbettet. Auch wird aus dieser Darstellung der Figur 4 deutlich, dass neben dem Spiel 8 zu dem Gewindeschaft der Senkkopfschraube 17 ebenfalls ein Spiel 9 gegenüber dem Zwischenstück 20 vorhanden ist. Somit kann auch die Senkkopfschraube 17 eine Relativbewegung gegenüber der Glasscheibe 16 innerhalb der zylindrischen Bohrung 18 ausführen.

Eine weitere modifizierte Ausführungsform ist der Figur 5 gegenüber der Figur 4 zu entnehmen. Innerhalb der Glasscheibe 16 befindet sich eine Stufenbohrung 23, 24, in die ein dieser Stufenbohrung 23, 24 angepasstes Einsatzstück 22 eingebettet ist. Innerhalb des Einsatzstückes 22 ist der Aufbau mit dem bereits vorbeschriebenen Zwischenstück 20 analog ausgeführt worden. Somit kann auch diese Senkschraube eine Relativbewegung innerhalb der Bohrung 23 innerhalb der Glasscheibe 16 ausführen.

### Bezugszeichenliste

- 1: erstes Teil
- 2: zweites Teil
- 3: Zylinderkopfschraube
- 4: Scheibe (Verschluss)
- 5: Einsatzstück
- 6: Gewindeschaft
- 7: Anlagefläche
- 8: Spiel
- 9: Spiel
- 10: Werkzeugansatz
- 11: zylindrischer Teil
- 12: konischer Teil
- 13: Anlagefläche
- 14: Bohrung
- 15: Bohrung
- 16: Glasscheibe
- 17: Senkkopfschraube
- 18: zylindrische Bohrung
- 19: Senkung
- 20: Zwischenstück
- 21: Einsatzstück
- 22: Einsatzstück
- 23: Stufenbohrung
- 24: Stufenbohrung
- 25: Senkbohrung
- 26: Stufenbohrung
- 27: Zylinderkopf

## Patentansprüche

1. Befestigungsvorrichtung für flächige Materialien, insbesondere Glasscheiben (16), die an Profilen, Haltewinkeln, beweglichen Bändern oder Scharnieren oder Beschlagteilen usw. kraftschlüssig befestigt werden, wobei innerhalb der Glasscheibe (16) eine Durchgangsbohrung (18, 19) vorhanden ist, in die eine Befestigungsschraube (2, 21, 22) der Befestigungs vorrichtung eingesetzt ist, die in einem Profil, einem Haltewinkel oder einem Beschlagteil eingeschraub-bar ist, um die Glasscheibe (16) zu befestigen, wobei innerhalb der Durchgangsbohrung (18, 19) formschlüssig ein Einsatzstück (2, 21, 22) der Befestigungs vorrichtung eingesetzt wird, das eine stufenförmige Durchgangsbohrung aufweist, in die als Befestigungsschraube eine Senkkopfschraube (17) eingeführt wird, wobei der Kopf der Senkkopfschraube (17) in einem Zwischenstück (20) (2, 21, 22) der Befestigungs vorrichtung eingebettet ist, das innerhalb des Einsatzstückes (2, 21, 22) eingesetzt wird, wobei sowohl zwischen der äußeren Kontur des Zwischenstückes (20) als auch dem Gewindeschaft der Senkkopfschraube (17) und der stufenförmigen Durchgangsbohrung in dem Einsatzstück (2, 21, 22) ein so großes Spiel (8, 9) vorhanden ist, dass eine Justage der Glasscheibe (16) vor der kraftschlüssigen Befestigung möglich ist.

2. Befestigungsvorrichtung nach einem oder mehreren der vorhergehenden Ansprüche, **dadurch gekennzeichnet, dass** die Durchgangsbohrung innerhalb der Glasscheibe (16) als Stufenbohrung (23, 24) ausgeführt ist, in die das Einsatzstück (22) eingesetzt wird.

3. Befestigungsvorrichtung nach einem oder mehreren der vorhergehenden Ansprüche, **dadurch gekennzeichnet, dass** das Einsatzstück (22, 31) eine komplementäre Form zu der Stufenbohrung (23, 24) aufweist.

4. Befestigungsvorrichtung nach einem oder mehreren der vorhergehenden Ansprüche, **dadurch gekennzeichnet, dass** das Einsatzstück (21, 22) und das Zwischenstück (20) aus Kunststoff bestehen.

5. Befestigungsvorrichtung nach einem oder mehreren der vorhergehenden Ansprüche, **dadurch gekennzeichnet, dass** das Einsatzstück (21, 22) und das Zwischenstück (20) aus Aluminium, Messing oder Edelstahl bestehen.

6. Befestigungsvorrichtung nach den vorhergehenden Ansprüchen, **dadurch gekennzeichnet, dass** das Einsatzstück (21, 22) mit einem Verschluss (4) verschlossen wird.

7. Befestigungsvorrichtung nach Anspruch 10, **dadurch gekennzeichnet, dass** der Verschluss (4) eine Scheibe ist und bündig mit der Glasoberfläche der Glasscheibe (16) abschließt.

8. Befestigungsvorrichtung nach einem oder mehreren der vorhergehenden Ansprüche, **dadurch gekennzeichnet, dass** das Einsatzstück (21, 22), das Zwischenstück (20) und der Verschluss (4) verchromt oder lackiert sind.

9. Befestigungsvorrichtung nach den vorhergehenden Ansprüchen, **dadurch gekennzeichnet, dass** die Befestigungsvorrichtung bei Trennwänden aus Glas und/oder Duschabtrennungen verwendet wird.

## Claims

1. An attachment device for flat materials, in particular glass panes (16), which are non-positively attached to profiles, angle brackets, mobile hinges or pivots or fitting members, wherein a through bore (18, 19) is provided within the glass pane (16), into which bore an attachment screw of the attachment device is inserted and can be screwed into a profile, an angle bracket or a fitting member, in order to fasten the glass pane (16), wherein an insert member (2, 21, 22) of the attachment device is positively inserted into the through bore (18, 19), which member has a step-shaped through bore, into which a countersunk screw (17) as the attachment screw is introduced, wherein the head of the countersunk screw (17) is embedded in an intermediate piece (20) of the attachment device, which is inserted within the insert member (2, 21, 22), wherein a large play (8, 9) is provided between both the exterior contour of the intermediate piece (20) and the threaded shaft of the countersunk screw (17) and the step-shaped through bore in the insert member (2, 21, 22) such as to allow for adjusting the glass pane (16) prior to the non-positive fastening thereof.

2. An attachment device according to claim 1, **characterized in that** the through bore within the glass pane (16) is executed as a stepped bore (23, 24) into which the insert member (22) is introduced.

3. An attachment device according to one or more of the preceding claims, **characterized in that** the insert member (22) has a shape complementary to the stepped bore (23, 24).

4. An attachment device according to one or more of the preceding claims, **characterized in that** the insert member (21, 22) and the intermediate piece (20) are made from plastic material.

5. An attachment device according to one or more of the preceding claims, **characterized in that** the insert member (21, 22) and the intermediate piece (20) are made from aluminium, brass or stainless steel.

6. An attachment device according to the preceding claims, **characterized in that** the insert member (21, 22) is closed off by a closure (4).

7. An attachment device according to claim 6, **characterized in that** closure (4) is a disc and terminates flush with the glass surface of the glass pane (16).

8. An attachment device according to one or more of the preceding claims, **characterized in that** the insert member (21, 22), the intermediate piece (20) and the closure (4) are chrome-plated or painted.

9. An attachment device according to the preceding claims, **characterized in that** the attachment device is utilized for partitioning walls made from glass and/or for shower partitionings.

## Revendications

1. Dispositif de fixation pour des matériaux de type plat, en particulier des plaques de verre (16) qui sont fixées par la force à des profilés, à des équerres de retenue, à des paumelles ou charnières mobiles ou autres ferrures etc., la plaque de verre (16) ayant un trou de passage (18, 19) dans lequel une vis de fixation du dispositif de fixation est introduite, qui peut être vissée dans un profilé, dans une équerre de retenue ou dans une ferrure de façon à fixer la plaque de verre (16), une pièce d'insertion (2, 21, 22) du dispositif de fixation étant mécaniquement introduite dans le trou de passage (18, 19) et ayant un trou de passage à gradins, dans lequel une vis à tête conique (17) est insérée comme vis de fixation, la tête de la vis à tête conique (17) étant encastrée dans une pièce intermédiaire (20) du dispositif de fixation qui est introduite dans la pièce d'insertion (2, 21, 22), un jeu (8, 9) assez important étant prévu non seulement entre le contour extérieur de la pièce intermédiaire (20), mais aussi entre la tige filetée de la vis à tête conique (17) et le trou de passage à gradins dans la pièce d'insertion (2, 21, 22) de sorte que la plaque de verre (16) peut être ajustée avant d'être fixée par la force.

2. Dispositif de fixation selon la revendication 1, **caractérisé en ce que** le trou de passage dans la plaque de verre (16) est exécuté comme perçage à gradins (23, 24) dans lequel la pièce d'insertion (22) est introduite.

3. Dispositif de fixation selon l'une ou plusieurs des revendications précédentes, **caractérisé en ce que** la pièce d'insertion (22) présente une forme complémentaire au perçage à gradins (23, 24).

4. Dispositif de fixation selon l'une ou plusieurs des revendications précédentes, **caractérisé en ce que** la pièce d'insertion (21, 22) et la pièce intermédiaire (20) sont fabriquées en matière plastique.

5. Dispositif de fixation selon l'une ou plusieurs des revendications précédentes, **caractérisé en ce que** la pièce d'insertion (21, 22) et la pièce intermédiaire (20) sont fabriquées en aluminium, en laiton ou en acier inoxydable.

6. Dispositif de fixation selon les revendications précédentes, **caractérisé en ce que** la pièce d'insertion (21, 22) est fermée par une fermeture (4).

7. Dispositif de fixation selon la revendication 6, **caractérisé en ce que** la fermeture (4) est un disque et se termine à surface plane avec la surface de la plaque de verre (16).

8. Dispositif de fixation selon l'une ou plusieurs des revendications précédentes, **caractérisé en ce que** la pièce d'insertion (21, 22), la pièce intermédiaire (20) et la fermeture (4) sont chromées ou revêtues d'une couche de laque.

9. Dispositif de fixation selon les revendications précédentes, **caractérisé en ce que** le dispositif de fixation est employé pour des cloisons de séparation en verre et/ou pour des cloisons de séparation de douche.
